# FASCICULE DE BREVET EUROPEEN

(11) **EP 2 512 935 B1**
(45) Date de publication et mention de la délivrance du brevet: **23.10.2013**
(21) Numéro de dépôt: 10808904.6
(22) Date de dépôt: 16.12.2010
(51) Int. Cl.: B65D 1/02, B65D 79/00

(54) **RECIPIENT A FLANCS DEFORMABLES**
BEHÄLTER MIT VERFORMBAREN SEITENTEILEN
CONTAINER HAVING DEFORMABLE FLANKS

(30) Priorité: 17.12.2009 FR 0906135
(43) Date de publication de la demande: 24.10.2012
(73) Titulaire: Sidel Participations, 76930 Octeville sur Mer (FR)
(72) Inventeur: BOUKOBZA, Michel, F-76930 Octeville sur Mer (FR)
(74) Mandataire: Louiset, Raphael
(86) Numéro de dépôt international: PCT/FR2010/000844
(87) Numéro de publication internationale: WO 2011/080418

(56) Documents cités:
- FR-A1- 2 915 737
- JP-A- 2005 280 778
- US-A1- 2007 039 917

## Description

L'invention a trait au domaine des récipients, et plus particulièrement des récipients thermoplastiques, par exemple en polyéthylène téréphtalate (PET), dont la paroi est soumise à des contraintes.

Un récipient est généralement fabriqué par soufflage ou étirage soufflage d'une préforme injectée, laquelle est d'abord chauffée au défilé dans un four muni d'éléments de chauffe par rayonnement, puis introduite chaude dans un moule muni d'une cavité définissant la contre-empreinte du récipient.

Le coût de la matière première utilisée dans la fabrication d'un récipient entre pour une grande part dans le coût final du récipient. Aussi apparaît-il souhaitable, dans une politique globale de compression des coûts, de réduire autant que possible la quantité de matière utilisée.

Cette réduction a cependant une incidence sur les performances mécaniques, et le seul allègement des récipients peut conduire à une rigidité insuffisante, en particulier lors du remplissage à chaud, au cours duquel la paroi d'un récipient est soumise à des contraintes internes en raison du choc thermique et des variations de pression hydrostatique.

A titre indicatif, la température du liquide lors d'un remplissage à chaud dépasse fréquemment 60°C, et atteint couramment 90°C à 95°C (soit une température supérieure à la température de transition vitreuse du PET, matériau fréquemment utilisé).

Le récipient est ensuite refroidi, induisant une chute de pression dans le récipient (essentiellement du fait de la rétraction du volume d'air qu'il contient), les parois se retrouvant alors soumises à de nouvelles contraintes opposées aux précédentes.

Aussi les récipients destinés au remplissage à chaud (dénommés HR, acronyme de l'expression anglaise « heat resistant ») bénéficient-ils d'une fabrication adaptée et de dispositions structurelles particulières les rendant moins sensibles aux déformations et leur permettant de conserver durablement leur forme générale.

En fabrication, une contribution notoire à la rigidité du récipient est apportée par la thermofixation, qui consiste, à la fin de l'opération de soufflage, à maintenir temporairement le récipient en contact avec la paroi chauffée du moule, de sorte à augmenter le taux de cristallinité de la matière.

Toutefois, l'expérience montre que la seule thermofixation ne suffit généralement pas à rendre un récipient résistant aux déformations induites par le remplissage à chaud, et qu'il est en outre nécessaire de prévoir des adaptations structurelles.

Ainsi, il est connu de munir le récipient de zones de déformation préférentielle.

Ces zones peuvent être prévues sur le fond du récipient, comme dans les exemples donnés dans les documents WO 2004/028910 et US 2006/0006133. Le fond du récipient a une forme concave ou convexe, de sorte que le fond s'abaisse lors du remplissage à chaud, puis remonte lors du refroidissement.

En théorie, les déformations sont ainsi localisées sur le fond du récipient, et les parois latérales épargnées ne requièrent aucune disposition particulière de forme. En pratique toutefois, il est rare que les parois latérales ne soient pas déformées, de sorte qu'il apparaît nécessaire de les pourvoir de zones de déformation préférentielle.

Ces zones se présentent généralement sous la forme de panneaux entourés de cadres rigides, lesquels panneaux, à la manière de membranes, se déforment en se bombant lors du remplissage, puis inversement se rétractent lors du refroidissement du récipient. Des exemples de tels panneaux sont donnés dans les demandes internationales WO 99/21770 et WO 00/68095 et dans la demande japonaise JP 2005 280778.

Les récipients de ce type peuvent donner satisfaction du point de vue des performances, mais la présence de tels panneaux, entourés de leurs cadres rigides, présente au moins deux inconvénients : d'une part, elle constitue un frein à la réduction de quantité de matière ; d'autre part, elle restreint la liberté créatrice des designers, les récipients HR présentant fréquemment, de fait, des formes que l'on peut qualifier d'austères.

Un premier objectif de l'invention est de permettre un allègement supplémentaire des récipients, notamment du type HR, sans toutefois sacrifier leurs performances mécaniques.

Un deuxième objectif de l'invention est de permettre l'amélioration esthétique des récipients munis de dispositions structurelles particulières telles que des zones de déformation privilégiée (ou au contraire de raidissement).

Un troisième objectif de l'invention est de proposer un récipient présentant une ergonomie améliorée, facilitant sa prise en main par un consommateur.

À cet effet, l'invention propose un récipient en matériau thermoplastique comprenant un corps dans lequel est creusé au moins un flanc comprenant :
- une zone centrale présentant, dans un plan longitudinal, un profil concave, et
- une zone annexe prolongeant longitudinalement la zone centrale et présentant, dans un plan longitudinal, un profil convexe.

La zone centrale et la zone annexe sont raidies, et une membrane déformable est définie à la jonction entre la zone centrale et la zone annexe.

La fonction principale de cette membrane déformable est de concentrer l'essentiel des déformations lors d'un remplissage à chaud. Il en résulte une minimisation des déformations sur les autres parties du récipient.

Le flanc est de préférence conçu pour que, en l'absence de contrainte, la membrane déformable soit sensiblement plane dans un plan transversal.

Selon un mode de réalisation, la zone annexe présente dans un plan transversal un profil convexe.

En outre, le flanc est préférentiellement délimité par des arrêtes vives.

Par ailleurs, la zone annexe peut être raidie au moyen de rainures longitudinales encadrant la zone annexe. Chaque rainure est dans ce cas raccordée à une face intermédiaire du corps par un congé dont le rayon est de préférence inférieur à celui d'un autre congé raccordant la rainure à la zone annexe.

La zone centrale, qui est de préférence de largeur supérieure à celle de la zone annexe, peut être raidie au moyen de nervures longitudinales s'étendant en saillie sur la zone centrale.

Selon un mode de réalisation, le corps comprend plusieurs flancs séparés par des faces intermédiaires munies de raidisseurs.

Le flanc comprend par exemple une zone centrale prolongée longitudinalement par deux zones annexes qui peuvent être symétriques, et dont les jonctions avec la zone centrale définissent respectivement deux membranes déformables.

D'autres objets et avantages de l'invention apparaîtront à la lumière de la description faite ci-après en référence aux dessins annexés dans lesquels :
- la figure 1 est une vue en perspective d'un récipient comprenant trois flancs déformables selon un premier mode de réalisation ;
- la figure 2 est une vue de côté du récipient de la figure 1, face à un flanc ;
- la figure 3 est une vue de côté du récipient de la figure 1, le long du profil d'un flanc ;
- la figure 4 est une vue de trois quart du récipient de la figure 1 ;
- la figure 5 est une vue en coupe du récipient de la figure 2 suivant la ligne V-V ;
- la figure 6 est une vue en coupe du récipient de la figure 2 suivant la ligne VI-VI ;
- la figure 7 est une vue en coupe du récipient de la figure 2 suivant la ligne VII-VII ;
- la figure 8 est une vue en coupe du récipient de la figure 2 suivant la ligne VIII-VIII ;
- la figure 9 est une vue de détail de la figure 7 sur le profil d'un flanc ;
- la figure 10 est une vue de détail de la figure 8 sur le profil d'un flanc ;
- la figure 11 est une vue en perspective d'un récipient comprenant trois flancs déformables selon un deuxième mode de réalisation ;
- la figure 12 est une vue de côté du récipient de la figure 11, face à un flanc ;
- la figure 13 est une vue de côté du récipient de la figure 11, le long du profil d'un flanc ;
- la figure 14 est une vue de trois quart du récipient de la figure 11 ;
- la figure 15 est une vue en coupe du récipient de la figure 12 suivant une ligne XV-XV ;
- la figure 16 est une vue en coupe du récipient de la figure 12 suivant une ligne XVI-XVI ;
- la figure 17 est une vue en coupe du récipient de la figure 12 suivant une ligne XVII-XVII ;
- la figure 18 est une vue de détail de la figure 16 sur le profil d'un flanc.

En référence aux figures, il est illustré un récipient **1** comprenant un corps **2** central s'étendant suivant un axe **3** principal.

Le corps **2** central est surmonté d'une épaule **4** de forme générale conique, se rétrécissant pour aboutir à un col **5** muni d'un buvant **6** et, dans l'exemple, d'une collerette **7** apte à permettre la suspension du récipient **1**, notamment lors du remplissage. Le corps **2** est fermé, à l'opposé du col **5**, par un fond **8.**

A des fins de simplification et de clarté, les termes haut, bas, inférieur et supérieur, sont pris ici en référence à l'orientation naturelle des récipients, étant entendu qu'en position normale de repos le récipient **1** est posé sur le fond **8**, le buvant **6** dirigé vers le haut, et l'axe **3** principal du récipient **1** orienté verticalement. Une direction est dite longitudinale si elle s'étend parallèlement à l'axe **3** du récipient **1** ; un plan est dit longitudinal s'il contient l'axe **3** ; un plan est dit transversal s'il est perpendiculaire à l'axe **3**.

Le récipient **1** est réalisé en matériau thermoplastique, par exemple en PET, et peut être obtenu de façon connue par étirage soufflage d'une ébauche préalablement chauffée.

Le corps **2** est creusé d'une série de flancs **9** formant des dépressions, qui s'étendent entre une gorge **10** inférieure du côté du fond **8** et une gorge **11** supérieure du côté de l'épaule **4**.

Chaque flanc **9** comprend une zone **12** centrale concave et au moins une zone **13** annexe convexe qui jouxte longitudinalement la zone **12** centrale, de sorte que le flanc **9** présente, vu de côté, un profil ondulé. La concavité et inversement la convexité sont ici définies par rapport au récipient **1**, concave signifiant que le rayon de courbure se mesure à l'extérieur du récipient **1**, convexe au contraire que le rayon de courbure se mesure vers l'intérieur.

On a représenté deux versions du récipient **1** sur les figures : une première version sur les figures 1 à 10 ; une deuxième sur les figures 11 à 17.

Dans la première version, le récipient **1** comprend trois flancs **9** répartis à 120°, comprenant chacun une zone **12** centrale concave et une unique zone **13** annexe convexe, située du côté du fond **8**. Les flancs 9 sont séparés par des faces **14** intermédiaires à section transversale en arc de cercle, et de forme générale complémentaire de celles des flancs **9**.

La largeur - c'est-à-dire la dimension transversale - de la zone **12** centrale est supérieure à celle de la zone **13** annexe. Comme cela est bien visible sur la figure **3**, le flanc **9** présente sa plus grande largeur au niveau du maximum de dépression de la zone **12** centrale.

La courbure de la zone **12** centrale varie longitudinalement : elle est sensiblement constante au centre de la zone **12** centrale, et diminue progressivement au voisinage de la zone **13** annexe.

Ainsi, par analogie avec l'anatomie humaine, le flanc **9** présente un profil longitudinal similaire à celui d'une colonne vertébrale, la zone **12** centrale pouvant être assimilée à la partie lombaire de la colonne et la zone **13** annexe au sacrum.

Comme cela est illustré sur les sections transversales des figures 5 à 8, la courbure du flanc **9** est également variable transversalement. Ainsi, au sommet de la zone **12** centrale, celle-ci apparaît légèrement concave dans un plan transversal (figure 5). Dans un plan médian, au niveau de la plus grande largeur, la zone **12** centrale est, au contraire, légèrement convexe (figure 6). Au niveau de la jonction entre la zone **12** centrale et la zone **13** annexe, le flanc **9** est sensiblement plat (figure 7). Enfin, dans la zone **13** annexe, le flanc **9** est convexe (figure 8).

En d'autres termes, la zone **13** annexe est doublement convexe, tant dans un plan longitudinal que dans un plan transversal.

Ainsi, le flanc **9** présente globalement une forme de spatule ou de cuillère à contour arrondi, la zone **12** centrale formant le cuilleron, la zone **13** annexe formant une partie du manche.

Comme cela est visible sur les dessins, et notamment sur la section transversale de la figure 5, au niveau de la zone **12** centrale le contour de chaque flanc **9** est délimité par une arête **15** simple, vive de préférence (c'est-à-dire à faible rayon), raccordant le flanc **9** aux faces **14** intermédiaires - contrairement aux structures classiques à panneaux délimités par des éléments de raidissement de type poutre.

A la jonction entre la zone **12** centrale et la zone **13** annexe, le flanc **9** définit localement une membrane **16** déformable, qui est sensiblement plane en l'absence de contrainte, mais qui peut adopter une courbure suivant les conditions de température et de pression hydrostatique dans le récipient.

Ainsi, lors d'un remplissage à chaud, la membrane **16** se déforme en se bombant vers l'extérieur du récipient **1**, adoptant une configuration convexe tant dans un plan longitudinal que dans un plan transversal comme il est illustré en trait plein sur la figure **9**, prolongeant ainsi la zone **13** annexe du flanc 9.

A contrario, lorsque le liquide contenu dans le récipient **1** - après que ce dernier a été bouché - refroidit, la rétraction du volume d'air qu'il contient et éventuellement la rétraction du liquide provoquent une dépression qui induit un retournement de la membrane **16** déformable, qui adopte alors une configuration concave tant dans le plan longitudinal que dans le plan transversal ainsi qu'il est illustré en trait mixte sur la figure 9, prolongeant ainsi la zone **12** centrale du flanc **9**.

Lorsque le récipient **1** est ensuite ouvert par un consommateur, l'égalisation des pressions provoque à nouveau le retournement de la membrane **16**, qui adopte à nouveau une configuration convexe.

Plusieurs dispositions permettent de mieux localiser les déformations sur la membrane **16**.

D'une part, chaque flanc **9** est pourvu d'un raidisseur **17** qui fait saillie radialement du fond de la zone **12** centrale. Le raidisseur **17** s'étend longitudinalement de part et d'autre d'une ligne médiane longitudinale de la zone **12** centrale et comprend trois nervures **18**, **19** adjacentes, à savoir une nervure **18** centrale et deux nervures **19** latérales qui jouxtent la nervure **18** centrale de part et d'autre de celle-ci. La nervure **18** centrale est de hauteur et de largeur supérieures à celles des nervures **19** latérales. Comme cela est visible sur la figure 6, la nervure **18** centrale présente une face **20** externe légèrement concave, dont la cambrure est toutefois inférieure à celle de la zone **12** centrale du flanc **9**.

La nervure **18** centrale s'étend vers le haut jusqu'à une extrémité **21** supérieure écartée d'un bord **22** supérieur de la zone centrale, et vers le bas jusqu'à une extrémité **23** inférieure qui jouxte la jonction entre la zone **12** centrale et la zone **13** annexe, c'est-à-dire la membrane **16** déformable, de manière que la face **20** externe de la nervure **18** centrale affleure la surface **24** externe de la membrane **16** déformable.

Le raidisseur **17** a une double fonction. D'abord, lors d'un remplissage à chaud, il limite, par sa résistance à la flexion radiale, les déformations de la zone **12** centrale qui aurait tendance à se bomber sous l'effet de la température et de la pression hydrostatique du liquide. Ensuite, par sa résistance à la compression axiale, il limite l'écrasement du corps **2** lors de la mise en pile du récipient **1**.

D'autre part, chaque flanc **9** est pourvu localement, de part et d'autre de la zone **13** annexe, de rainures **25** longitudinales à profil en V à fond arrondi. Les rainures **25** se raccordent latéralement à la zone **13** annexe par un congé **26** à grand rayon et à la face **14** intermédiaire adjacente par un congé **27** à rayon comparativement plus faible, le congé **27** de plus faible rayon formant ainsi une arête vive (figure 10).

Les rainures **25** ont pour fonction, lors d'un remplissage à chaud, de limiter les déformations de la zone **13** annexe dont la courbure aurait tendance à s'accentuer sous l'effet de la température et de la pression hydrostatique du liquide.

Il résulte de ces dispositions que, le raidisseur **17** limitant les déformations de la zone **12** centrale et les rainures **25** celles de la zone **13** annexe, les déformations du flanc **9**, lors d'un remplissage à chaud, sont concentrées localement sur la partie non raidie, à savoir la membrane **16** déformable qui forme la jonction entre la zone **12** centrale et la zone **13** annexe.

Comme cela est bien visible sur les figures 1 à 5, des moyens de renfort, ici des nervures **28** longitudinales, sont également prévues en saillie sur les faces **14** intermédiaires, ces nervures **28** ayant pour effet de limiter les déformations du corps **2** lors d'une compression axiale consécutive à un empilement du récipient et/ou de canaliser la déformation de la paroi du récipient en provoquant, au niveau d'un plan contenant ces nervures **28**, une déformation de ladite paroi sensiblement circonscrite dans un triangle du fait de la présence de trois nervures (une sur chaque face 14 intermédiaire).

On peut voir sur la figure 4 que chaque nervure **28** est cintrée, et présente à ses extrémités **29**, **30** une largeur supérieure à la largeur en son centre **31** : il en résulte une meilleure répartition des contraintes le long de la face **14** intermédiaire.

Selon les illustrations, la zone **12** centrale est ici dirigée vers le buvant **6** du récipient **1**, la zone **13** annexe étant dirigée vers le fond **8**. Toutefois, cette disposition peut être inversée sans modifier les fonctions du flanc **9** et son impact sur le comportement du récipient **1**.

Dans la deuxième version, le récipient **1** comprend cinq flancs **9** répartis à 72°, comprenant chacun une zone **12** centrale et deux zones **13** annexes de part et d'autre longitudinalement de la zone **12** centrale. Comme dans la première version, la largeur de la zone **12** centrale est supérieure à celle des zones **13** annexes, le lieu de plus grande largeur correspondant au maximum de dépression de la zone **12** centrale.

Le flanc **9** présente une symétrie par rapport à un axe transversal passant par le maximum de dépression de la zone centrale. Avantageusement, l'axe de symétrie est placé sensiblement à mi-hauteur du corps **2** central.

Entre deux flancs **9** successifs est disposée une face **14** intermédiaire dont le profil transversal présente une forme générale complémentaire de celles des flancs, en arc de cercle.

La courbure de la zone **12** centrale varie longitudinalement : elle présente un maximum au niveau du maximum de dépression, sur l'axe de symétrie, et diminue progressivement au voisinage des zones **13** annexes.

Ainsi qu'illustré sur les vues en coupe transversale des figures 15 à 17, la courbure des flancs **9** varie également transversalement. En effet, la courbure sur les zones **13** annexes est convexe (fig.15), cette convexité s'accentuant lorsqu'on s'éloigne de la zone **12** centrale. Au fur et à mesure que l'on se rapproche de la zone **12** centrale, la courbure diminue (fig.16) jusqu'au milieu du flanc **9** où elle est sensiblement nulle : le flanc **9** est alors sensiblement plat (fig.17). Plus précisément, à proximité de la zone 12 centrale, la courbure varie pour s'inverser sensiblement au milieu du flanc **9** : le profil transversal présente alors une légère ondulation (fig.18), une ondulation **32** concave au milieu étant encadrée de part et d'autre par deux ondulations **33** convexes.

De la même manière que dans la première version, chaque zone **13** annexe est doublement convexe, tant dans un plan longitudinal que dans un plan transversal.

De la même manière que dans la première version, la zone **12** centrale des flancs **9** est raccordée aux faces **14** intermédiaires par une arête **15** vive, c'est-à-dire de rayon de courbure sensiblement faible par rapport à celui des faces intermédiaires.

Ainsi, le flanc **9** comporte deux membranes **16** déformables, à la jonction entre la zone **12** centrale et chaque zone **13** annexe. En l'absence de contraintes, ces zones **16** déformables sont de préférence sensiblement planes, mais peuvent présenter une légère courbure, aussi bien concave que convexe. Sous l'effet de contraintes, suivant les conditions de température et de pression hydrostatique, la courbure de ces membranes **16** varie pour absorber lesdites contraintes.

Les membranes **16** fonctionnent sensiblement de la même manière que dans la première version : lors d'un remplissage à chaud, les membranes **16** prolongent les zones **13** annexes, puis lorsque le récipient rempli et bouché refroidit, les membranes **16** prolongent la zone **12** centrale du flanc **9**.

Lorsque le récipient **1** est ensuite ouvert par un consommateur, l'égalisation des pressions provoque à nouveau le retournement des membranes **16**, qui adoptent à nouveau une configuration convexe.

Des dispositions semblables à celles déjà décrites pour la première version sont appliquées dans cette deuxième version également, afin de mieux localiser les déformations sur les membranes **16**.

Ainsi, un raidisseur **17** est également placé en saillie sur la zone **12** centrale des flancs **9**. Le raidisseur **17** s'étend longitudinalement de part et d'autre de la ligne médiane longitudinale du flanc **9.** Selon le mode de réalisation préféré, qui est celui illustré par les figures 11 à 18, chaque raidisseur **17** présente deux nervures **18**, **19** identiques accolées de manière à former un profil en W. Les nervures **18** présentent en outre une face externe légèrement concave, dont la cambrure est toutefois inférieure à celle de la zone **12** centrale du flanc 9.

Les nervures **18**, **19** s'étendent longitudinalement entre les deux membranes **16** déformables des flancs **9**, les faces externes se terminant en biseau et affleurant la surface externe des membranes **16**.

Dès lors, comme pour la première version, le raidisseur **17** renforce la résistance du récipient **1** à la flexion radiale et à la compression radiale.

Les zones **13** annexes sont encadrées par des rainures **25** longitudinales à profil en V à fond arrondi. Les rainures **25** sont raccordées à la face **14** intermédiaire adjacente au flanc par un congé **27** de rayon comparativement inférieur à celui du congé **26** raccordant les rainures **25** à la zone **13** annexe.

Les flancs **9**, renforcés sur la zone **12** centrale et sur les zones **13** annexes, subissent préférentiellement des déformations à la jonction entre la zone **12** centrale et les zones **13** annexes, à savoir les zones **16** déformables.

Les faces **14** intermédiaires comportent également des moyens pour les renforcer. Ainsi, des nervures **28** longitudinales et des encoches **34** sont placées entre les flancs **9**. Comme dans le mode de réalisation précédent, ces nervures **28** ont pour effet de limiter les déformations du corps **2** lors d'une compression axiale consécutive à un empilement du récipient **1** et/ou de canaliser la déformation de la paroi du récipient **1**. A cet effet, elles provoquent, au niveau d'un plan contenant ces nervures **28**, une déformation de ladite paroi sensiblement circonscrite dans un pentagone du fait de la présence de cinq nervures **28** (une sur chaque face **14** intermédiaire).

Les nervures **28** de renfort se présentent en saillie sur les faces **14** intermédiaires. L'extrémité **29** supérieure et l'extrémité **30** inférieure de chaque nervure **28** se terminent en biseau pour se fondre dans la face **14** intermédiaire, de sorte que la hauteur de la nervure **28** sur la face intermédiaire **14** est maximale à côté de la zone **12** centrale et est minimale à côté des zones **13** annexes.

Les encoches **34** sont au nombre de deux sur chaque face **14** intermédiaire et sont placées dans le prolongement et à distance des extrémités **29**, **30** supérieure et inférieure de chaque nervure **28** de renfort. Elles sont de forme générale ovale, s'étendant angulairement sur la face **14** intermédiaire.

A partir de la deuxième version qui vient d'être décrite, on peut réaliser un flanc **9** comportant trois membranes **16** déformables ou plus, simplement en alternant suivant la direction longitudinale zone **12** centrale et zone **13** annexe.

Selon une variante non illustrée, le flanc **9** comprend une zone **12** centrale à partir de laquelle trois zones **13** annexes ou plus partent en étoile, formant réciproquement trois membranes **16** déformables ou plus.

Avantageusement, la surface **35** externe des flancs **9** est munie d'alvéoles **36** limitant le glissement du récipient **1** lors de sa prise en main par un utilisateur.

Les modes de réalisation décrits au travers des deux versions ne sont pas limitatifs, des variantes pouvant être réalisées.

Ainsi, le récipient **1** pourra présenter alternativement des flancs comportant une membrane déformable comme dans la première version avec des flancs comportant deux membranes déformables ou plus, comme dans la deuxième version.

En outre, bien que dans les deux versions décrites ici la direction longitudinale est parallèle à l'axe **3** principal du corps **2**, les flancs **9** peuvent être inclinés par rapport à cet axe **3** d'un angle pouvant aller jusqu'à 90°, de sorte que les flancs **9** s'étendent transversalement sur le corps **2** du récipient **1**.

De part et d'autre du corps **2** central, le récipient **1** peut être muni de moyens supplémentaires de raidissement, tels que des bourrelets empêchant les déformations radiales. Le fond **8** peut également présenter une structure rigidifiée.

La localisation des déformations les membranes **16** déformables permet de s'affranchir des panneaux classiques tout en garantissant la conservation de la forme générale du récipient **1** le long de la chaîne de production.

Le nombre de membranes **16** déformables peut être ajusté suivant les besoins. Ainsi, en augmentant le nombre de membranes **16** déformables, il est possible de faire subir au récipient des contraintes d'autant plus élevées, ou de réduire l'amplitude des déformations subies par chaque membrane. Il en est de même du nombre de flancs **9**, de faces intermédiaires **14**, de nervures **28** et d'encoches **34**. Les nervures **28** provoquent, au niveau d'un plan contenant ces nervures **28**, une déformation de la paroi du corps **2** sensiblement circonscrite dans un polygone dont le nombre de côtés est déterminé par le nombre de nervures **28**.

Les flancs **9** formés sur le corps **2** se distinguent des panneaux classiques notamment par le fait qu'ils ne sont pas délimités par des structures supplémentaires, telles que des poutres, permettant à la fois de réaliser des gain de matière - et donc de poids - et d'autoriser des esthétiques jusqu'alors inenvisageables, tout en améliorant l'ergonomie du récipient avec une prise en main plus sûre et plus agréable.

Des essais conduits sur des échantillons de récipients **1** d'une capacité de 0,5l ont mis en évidence des performances mécaniques équivalentes à celles des récipients connus pour un poids inférieur d'environ 15% (inférieur à 20g).

## Revendications

1. Récipient (**1**) en matériau thermoplastique comprenant un corps (**2**) dans lequel est creusé au moins un flanc (**9**), **caractérisé en ce que** le flanc (**9**) comprend :
- une zone (**12**) centrale raidie présentant, dans un plan longitudinal, un profil concave, et
- une zone (**13**) annexe raidie prolongeant longitudinalement la zone (**12**) centrale et présentant, dans un plan longitudinal, un profil convexe,
- une membrane (**16**) déformable définie à la jonction entre les zones (**12**, **13**) raidies.

2. Récipient (**1**) selon la revendication 1, **caractérisé en ce que**, en l'absence de contrainte, la membrane (**16**) déformable est sensiblement plane dans un plan transversal.

3. Récipient (**1**) selon la revendication 1 ou 2, dans lequel la zone (**13**) annexe présente dans un plan transversal un profil convexe.

4. Récipient (**1**) selon l'une des revendications 1 à 3, dans lequel le flanc (**9**) est délimité par des arêtes (**15**, **27**) vives.

5. Récipient (**1**) selon l'une des revendications 1 à 4, dans lequel la zone (**13**) annexe est raidie au moyen de rainures (**25**) longitudinales encadrant la zone (**13**) annexe.

6. Récipient (**1**) selon la revendication 5, dans lequel chaque rainure (**25**) est raccordée à une face (**14**) intermédiaire du corps (**2**) par un congé (**27**) dont le rayon est inférieur à celui d'un congé (**26**) raccordant la rainure (**25**) à la zone (**13**) annexe.

7. Récipient (**1**) selon l'une des revendications 1 à 6, dans lequel la zone (**12**) centrale est raidie au moyen d'un raidisseur (**17**) s'étendant longitudinalement en saillie sur la zone (**12**) centrale.

8. Récipient (**1**) selon l'une des revendications 1 à 7, dans lequel la zone (**12**) centrale est de largeur supérieure à la zone (**13**) annexe.

9. Récipient (**1**) selon l'une des revendications 1 à 8, dans lequel le corps (**2**) comprend plusieurs flancs (**9**) séparés par des faces (**14**) intermédiaires munies de moyens de renfort (**28**, **34**).

10. Récipient (**1**) selon l'une des revendications 1 à 9, dans lequel le flanc (**9**) comprend une zone (**12**) centrale prolongée longitudinalement par deux zones (**13**) annexes, dont les jonctions avec la zone (**12**) centrale définissent respectivement deux membranes (**16**) déformables.

## Patentansprüche

1. Behälter (1) aus thermoplastischem Material, der einen Körper (2) enthält, bei dem mindestens eine Flanke (9) ausgehöhlt ist, **dadurch gekennzeichnet, dass** die Flanke (9) enthält:
- eine versteifte zentrale Zone (12), die in einer Längsebene ein konkaves Profil hat, und
- eine versteifte Nebenzone (13), die die zentrale Zone (12) in Längsrichtung verlängert und in einer Längsebene ein konvexes Profil hat,
- eine verformbare Membran (16), die an der Verbindungsstelle zwischen den versteiften Zonen (12, 13) definiert ist.

2. Behälter (1) nach Anspruch 1, **dadurch gekennzeichnet, dass** in Abwesenheit einer Belastung die verformbare Membran (16) in einer Querebene im Wesentlichen eben ist.

3. Behälter (1) nach Anspruch 1 oder 2, wobei die Nebenzone (13) in einer Querebene ein konvexes Profil hat.

4. Behälter (1) nach einem der Ansprüche 1 bis 3, wobei die Flanke (9) von scharfen Kanten (15, 27) begrenzt wird.

5. Behälter (1) nach einem der Ansprüche 1 bis 4, wobei die Nebenzone (13) mittels Längsrillen (25) versteift wird, die die Nebenzone (13) umrahmen.

6. Behälter (1) nach Anspruch 5, wobei jede Rille (25) mit einer Zwischenseite (14) des Körpers (2) durch eine Abrundung (27) verbunden ist, deren Radius kleiner ist als derjenige einer Abrundung (26), die die Rille (25) mit der angrenzenden Zone (13) verbindet.

7. Behälter (1) nach einem der Ansprüche 1 bis 6, wobei die zentrale Zone (12) mittels einer Versteifung (17) versteift wird, die sich in Längsrichtung vorstehend über die zentrale Zone (12) erstreckt.

8. Behälter (1) nach einem der Ansprüche 1 bis 7, wobei die zentrale Zone (12) eine größere Breite hat als die Nebenzone (13).

9. Behälter (1) nach einem der Ansprüche 1 bis 8, wobei der Körper (2) mehrere Flanken (9) enthält, die durch mit Verstärkungseinrichtungen (28, 34) versehene Zwischenseiten (14) getrennt werden.

10. Behälter (1) nach einem der Ansprüche 1 bis 9, wobei die Flanke (9) eine in Längsrichtung durch zwei Nebenzonen (13) verlängerte zentrale Zone (12) enthält, deren Verbindungen mit der zentralen Zone (12) zwei verformbare Membranen (16) definieren.

## Claims

1. Container (1) made of a thermoplastic material comprising a body (2) in which at least one flank (9) is recessed, **characterized in that** the flank (9) comprises:
- a stiffened central region (12) having, in a longitudinal plane, a concave profile, and
- a stiffened adjacent region (13) which prolongs the central region (1d) in the longitudinal direction and has, in a longitudinal plane, a convex profile,
- a deformable membrane (16) defined at the junction between the stiffened regions (12, 13).

2. Container (1) according to Claim 1, **characterized in that**, in the absence of stress, the deformable membrane (16) is substantially planar in a transverse plane.

3. Container (1) according to Claim 1 or 2, wherein the adjacent region (13) has, in a transverse plane, a convex profile.

4. Container (1) according to one of Claims 1 to 3, wherein the flank (9) is delimited by sharp ribs (15, 27).

5. Container (1) according to one of Claims 1 to 4, wherein the adjacent region (13) is stiffened by means of longitudinal grooves (25) which surround the adjacent region (13).

6. Container (1) according to Claim 5, wherein each groove (25) is connected to one intermediate face (14) of the body (2) by a fillet (27) the radius of which is smaller than that of a fillet (26) connecting the groove (25) to the adjacent region (13).

7. Container (1) according to one of Claims 1 to 6, wherein the central region (12) is stiffened by means of a stiffener (17) which extends in the longitudinal direction projecting from the central region (12).

8. Container (1) according to one of Claims 1 to 7, wherein the central region (12) is wider than the adjacent region (13).

9. Container (1) according to one of Claims 1 to 8, wherein the body (2) comprises several flanks (9) separated by intermediate faces (14) provided with reinforcing means (28, 34).

10. Container (1) according to one of Claims 1 to 9, wherein the flank (9) comprises a central region (12) which is prolonged in the longitudinal direction by two adjacent regions (13), wherein the junctions of these with the central region (12) define, respectively, two deformable membranes (16).
